# EUROPÄISCHE PATENTANMELDUNG

(11) **EP 0 489 446 A1**
(43) Veröffentlichungstag der Anmeldung: **10.06.1992**
(21) Anmeldenummer: 91121003.7
(22) Anmeldetag: 06.12.1991
(51) Int. Cl.: A62C 33/02

(54) **Vorrichtung zum Auf- und Abhängen von Schläuchen**

(30) Priorität: 24.10.1991 DE 4135129; 06.12.1990 DE 9016580 U
(71) Anmelder: RUD. PREY GMBH, D-24113 Kiel (DE)
(72) Erfinder: Prey, Karl-Heinz, W-2300 Kiel 1 (DE)
(74) Vertreter: Tönnies, Jan G., Dipl.-Ing.

(57) **Zusammenfassung**

Vorrichtung zum Auf- und Abhängen von Schläuchen, insbesondere Feuerwehrschläuchen, mit die Schläuche fassenden Schlauchhängern (24), mit in ihrem Oberteil befestigten Ösen (36), einer Mehrzahl von Schlauchhängern (24) aufnehmenden Gleitbahnen (26) und einer Hebeeinrichtung (28) mit einem Karabinerhaken (10) mit Federverschluß, zum Befüllen der Gleitbahnen (26), wobei der Karabinerhaken (10) mit einem sich seitlich öffnenden Verschlußabschnitt (12) und einem in ungefähr rechtem Winkel vom Karabinerhaken (10) abstehenden Dorn (14) versehen ist, und wenigstens ein Preßstück (16) so oberhalb der Gleitbahnen (26) angeordnet ist, daß der Dorn (14) des Karabinerhakens (10) von diesem Preßstück (16) beim Einfahren des Karabinerhakens (10) über die Gleitbahn (26) betätigt wird und der Verschlußabschnitt (12) seitlich öffnet.

## Beschreibung

Die Erfindung betrifft eine Vorrichtung zum Auf- und Abhängen von Schläuchen, insbesondere Feuerwehrschläuchen, mit die Schläuche fassenden Schlauchhängern, mit in ihrem Oberteil befestigten Ösen, einer Mehrzahl von Schlauchhänger aufnehmenden Gleitbahnen und einer Hebeeinrichtung mit einem Karabinerhaken mit Federverschluß zum Befüllen der Gleitbahnen.

Eine solche Vorrichtung ist aus dem deutschen Patent DE 35 28 831 der Anmelderin bekannt.

Bei dieser Vorrichtung hat sich jedoch gezeigt, daß der Mechanismus, der die Öffnung des Karabinerhakens kontrolliert, kompliziert zu bedienen ist.

Der Erfindung lag somit die Aufgabe zugrunde, eine einfachere, aber höchsten Sicherheitsanforderungen genügende Methode der Handhabung des Öffnens des Karabinerhakens zu finden.

Erfindungsgemäß wird dies dadurch erreicht, daß der Karabinerhaken mit einem sich seitlich öffnenden Verschlußabschnitt und einem in ungefähr rechtem Winkel vom Karabinerhaken abstehenden Dorn versehen ist, und wenigstens ein Preßstück so oberhalb der Gleitbahnen angeordnet ist, daß der Dorn des Karabinerhakens von diesem Preßstück beim Einfahren des Karabinerhakens über die Gleitbahn betätigt wird und der Verschlußabschnitt seitlich öffnet.

Dieses seitliche Öffnen geschieht dadurch, daß Dorn und Verschlußabschnitt auf einem gemeinsamen Ring montiert sind, der sich um die Achse des Karabinerhakens dreht, wenn eine Kraft auf den Dorn wirkt. Das gewünschte Zusammenwirken von Dorn und Preßstück findet nur an der richtigen Position über der Gleitbahn statt.

Sollte man sich in einer anderen z. B. niedrigeren Position befinden, kann der Karabinerhaken nicht geöffnet werden.

Der Karabinerhaken schließt sich durch Federdruck automatisch, sobald man die Position mit dem am Preßstück anliegenden Dorn über der Gleitbahn wieder verläßt.

In einer bevorzugten Ausführungsform wird eine Laschenkette als Aufhängung des Karabinerhakens verwendet.

Eine Laschenkette hat gegenüber einem Stahlseil oder einer normalen Kette den Vorteil, daß sie sich zwar krümmen kann, daß sie sich jedoch nicht in sich verdrehen kann und so gewährleistet ist, daß die Ausrichtung des Karabinerhakens immer gleich bleibt, insbesondere, daß die Öffnung des Karabinerhakens immer genau auf die Gleitbahnen hin ausgerichtet ist.

Weiter besitzt eine solche Kette gegenüber einem Stahlseil den großen Vorteil, daß sie weniger verschleißt, da sie aus einem härteren Stahl gefertigt werden kann.

In einer weiteren Ausführung wird zusätzlich noch der Steg des Karabinerhakens als Mehrkantzapfen ausgebildet und die Laschenkette oberhalb der Gleitbahnen durch eine entsprechende innen mehrkantig ausgebildete Hülse geführt.

In seiner höchsten Position, wenn also der Karabinerhaken einen Schlauchträger knapp oberhalb der Gleitbahn hält, wird sich der Steg des Karabinerhakens im wesentlichen innerhalb dieser innen mehrkantig ausgebildeten Hülse befinden.

Dadurch wird eine doppelte Sicherheit bezüglich der Ausrichtung des Karabinerhakens gewonnen. Auch muß die Kette nicht die Kraft aufbringen, um den Schlauchhänger in die Gleitbahnen einzuführen. Falls also eine Verkantung auftritt, wird die Kraft voll von der Hülse aufgenommen, und die Kette wird entlastet.

Im folgenden wird die Erfindung anhand einer Zeichnung näher beschrieben. Dabei zeigt :
- Fig. 1: einen Karabinerhaken von der Seite,
- Fig. 2: einen Karabinerhaken wie in Fig. 1, jedoch aus einem um 90° anderen Winkel,
- Fig. 3: den Federmechanismus des Karabinerhakens in einer Schnittdarstellung, deren Schnittlinie in Fig. 1 durch die Linie A - A angegeben wird, und
- Fig.4: die gesamte Vorrichtung während des Einhängens eines Schlauches.

Die Vorrichtung zum Auf- und Abhängen von schläuchen, insbesondere Feuerwehrschläuchen, wie sie in Fig. 4 dargestellt ist, besteht aus die Schläuche fassenden Schlauchhängern 24, mit in ihrem Oberteil befestigten Ösen 36, einer Mehrzahl von Schlauchhängern 24 aufnehmenden Gleitbahnen 26 und einer Hebeeinrichtung 28 mit einem Karabinerhaken 10 mit Federverschluß, zum Befüllen der Gleitbahnen 26.

Der Karabinerhaken 10 besteht aus dem üblichen Hakenteil 30 mit einem sich seitlich öffnenden Verschlußabschnitt 12 und ist mit einem in ungefähr rechtem Winkel vom Karabinerhaken 10 abstehenden Dorn 14 versehen. Der Dorn 14 ist in Fig. 2 dargestellt, während der Verschlußabschnitt 12 in Fig. 1 zu erkennen ist.

Dorn 14 und Verschlußabschnitt 12 sind beide an einer um die Basis 32 des Hakenteils 30 drehbar angeordneten Scheibe 34 fest montiert. Dies bewirkt, das ein seitlich auf den Dorn 14 ausgeübter Druck die Scheibe 34 drehen läßt, wodurch der Verschlußabschnitt 12 ausschwenkt und den Karabinerhaken 10 öffnet.

Auf der Innenseite der Scheibe 34 ist ein Noppen 38 vorgesehen, der mit einer Spiralfeder 40 im Inneren des Hakens zusammenwirkt, um eine rückstellende Kraft auf die Scheibe 34 auszuüben. Die Ruhestellung des Nockens 38 ist durch eine Schraube 42 vorgegeben.

Je nach gewünschter Öffnungsseite kann der Dorn rechts oder links vom Verschlußabschnitt 12, also wie als Dorn 14, oder wie als Dorn 14' montiert werden (Fig. 2).

In Fig. 3 sind schließlich die Positionen des Dorns 14 vor und nach dem Öffnen des Karabinerhakens 10 durch die Bezugszeichen 14 und 14'' angedeutet.

Ein in Fig. 4 dargestelltes Preßstück 16 oberhalb der Gleitbahnen 26 sorgt dafür, daß der Dorn 14 des Karabinerhakens 10 beim Einfahren des Karabinerhakens 10 über die Gleitbahn 26 betätigt wird und der Verschlußabschnitt 12 seitlich öffnet.

Sobald der Karabinerhaken 10 offen ist, kann er soweit abgesenkt werden, daß der Schlauchhänger 24 auf der Gleitbahn 26 ruht, und das Hakenteil 30 aus der Öse 36 des Schlauchhängers 24 heraus gefahren werden kann.

Andere bereits in der Gleitbahn befindliche Schlauchhänger 24 werden beim Einfahren nach hinten verschoben. Da die Gleitbahnen 26 normalerweise etwas geneigt sind, werden die Schlauchhänger 24 später immer nach vorne zurückgleiten.

Die Entnahme eines Schlauches aus einer Gleitbahn 26 am Schlauchhänger 24 geschieht entsprechend in der umgekehrten Reihenfolge.

Eine Laschenkette 18, wie z. B. eine Fahrradkette, wird hierbei bevorzugt als Tragemittel verwendet, da sie sich zwar krümmen, jedoch nicht verdrehen kann und so gewährleistet wird, daß die Ausrichtung des Karabinerhakens immer gleich bleibt.

Der Steg 20 des Karabinerhakens 10 ist als Mehrkantzapfen ausgebildet und die Laschenkette 18 ist oberhalb der Gleitbahnen 26 durch eine entsprechende mehrkantig ausgebildete Hülse 22 geführt, so daß der Steg 20 des Karabinerhakens 10 sich beim Einfahren in der Hülse befindet, und somit die Laschenkette 18 keine seitliche Kraft in der Richtung, in der sie starr ist, aufbringen muß, um den Schlauchhänger 24 in die Gleitbahnen 26 einzuführen. Diese Kraft wird stattdessen von der Hülse 22 aufgenommen, die auch ein an dem Karabinerhaken 10 entstehendes Drehmoment aufnehmen kann.

## Patentansprüche

1. Vorrichtung zum Auf- und Abhängen von Schläuchen, insbesondere Feuerwehrschläuchen, mit
- die Schläuche fassenden Schlauchhängern (24), mit in ihrem Oberteil befestigten Ösen (36),
- einer Mehrzahl von Schlauchhängern (24) aufnehmenden Gleitbahnen (26) und
- einer Hebeeinrichtung (28) mit einem Karabinerhaken (10) mit Federverschluß, zum Befüllen der Gleitbahnen (26),
dadurch gekennzeichnet, daß
- der Karabinerhaken (10) mit einem sich seitlich öffnenden Verschlußabschnitt (12) und einem in ungefähr rechtem Winkel vom Karabinerhaken (10) abstehenden Dorn (14) versehen ist, und
- wenigstens ein Preßstück (16) so oberhalb der Gleitbahnen (26) angeordnet ist, daß der Dorn (14) des Karabinerhakens (10) von diesem Preßstück (16) beim Einfahren des Karabinerhakens (10) über die Gleitbahn (26) betätigt wird und der Verschlußabschnitt (12) seitlich öffnet.

2. Vorrichtung nach Anspruch 1, gekennzeichnet durch eine Laschenkette (18), an der der Karabinerhaken (10) befestigt ist.

3. Vorrichtung nach einem der vorangegangenen Ansprüche, dadurch gekennzeichnet, daß der Steg (20) des Karabinerhakens (10) als Mehrkantzapfen ausgebildet ist und die Laschenkette (18) oberhalb der Gleitbahnen (26) durch eine entsprechende innen mehrkantig ausgebildete Hülse (22) verläuft.
